# EUROPÄISCHE PATENTSCHRIFT

(11) **EP 0 165 204 B1**
(45) Veröffentlichungstag und Bekanntmachung des Hinweises auf die Patenterteilung: **30.03.1988**
(21) Anmeldenummer: 85810161.1
(22) Anmeldetag: 12.04.1985
(51) Int. Cl.: B65B 11/32, B65B 59/00, B65B 23/18

(54) **Verpackungsvorrichtung für stangenförmiges Gut**
Wrapping machine for rod-shaped articles
Machine d'emballage pour articles en forme de barre

(30) Priorität: 09.05.1984 CH 2273/84
(43) Veröffentlichungstag der Anmeldung: 18.12.1985
(73) Patentinhaber: SIG Schweizerische Industrie-Gesellschaft, 8212 Neuhausen am Rheinfall (CH)
(72) Erfinder: Zelm, Wolfgang, D-7895 Erzingen (DE)
(74) Vertreter: White, William (CH)

(56) Entgegenhaltungen:
- GB-A- 527 982
- US-A- 2 642 707
- US-A- 2 822 652
- US-A- 2 940 236

## Beschreibung

Die vorliegende Erfindung betrifft eine Verpakkungsvorrichtung für stangenförmiges Gut gemäss dem Oberbegriff des unabhängigen Patentanspruches 1.

Für die Verpackung von beispielsweise tafelförmigem Gut, insbesondere Schokoladetafeln ist es aus der CH-A-521 881 bekannt geworden, eine solche Tafel zusammen mit einem auf die richtige Länge zugeschnittenen Folienblatt mit einer Schmalseite voran durch zwei Führungen hindurch in Fächer eines Klammerrades zu stossen. Dabei werden Folienfelder des genannten Blattes beidseits der Tafel verteilt angeordnet, derart, dass das eine Feld etwa die halbe Hauptfläche der Tafel bedeckt und das andere Feld grösser ist als die andere Hauptfläche der Tafel. Durch Drehen des Klammerrades durchlaufen Folie und Tafel verschiedene Faltstationen, wo die überstehenden Seitenflächen eingefaltet und die Verpackung ganz verschlossen wird.

Aus der GB-A-527 982 ist eine Klammeranordnung bekannt geworden, mit der sowohl die Breite des Faltraumes als auch dessen Länge einstellbar ist. Während jedoch die Breite des Faltraumes durch einzeln angetriebene Verstellung jedes der sich gegenüberliegenden Klammerblätter eingestellt werden kann, soll die Länge mit der Verstellung nur eines der die Stirnfalter tragenden Falterrades erfolgen. Es kann damit natürlich nicht gewährleistet werden, dass die Packungen auch bei veränderlichen Stapelgrössen immer gleich schön aussehen, weil die Einschlagmaterialbahn einseitig dem Stirnfalter stärker überstehend zugeführt wird, so dass ungleiche Stirnseiten entstehen.

Es ist deshalb eine Aufgabe der Erfindung, eine Möglichkeit zu schaffen, um solche Umstellungen ohne nennenswerten Zeitverlust durch Stillstandzeiten so vornehmen zu können, dass die Falterträger um jeweils gleiche Masse verschoben werden. Erfindungsgemäss wird dies durch die Merkmale im kennzeichnenden Teil des unabhängigen Patentanspruches 1 erreicht. Besonders vorteilhafte Ausführungsformen sind in den abhängigen Ansprüchen beschrieben.

Ein Ausführungsbeispiel der Erfindung wird nachfolgend anhand der Zeichnung erläutert. Es zeigen:
Fig. 1 einen Seitenriss eines Klammerrades mit Stirnfalterträgern nach der Erfindung,
Fig. 2 eine Schnittansicht gemäss der Schnittlinie 11-11 in Fig. 1,
Fig. 3 eine Ansicht auf eine Klammeranordnung in Fig. 1 ohne Klammerrad, jedoch mit den Stirnfaltern und den Stirnfalterträgern, und
Fig. 4 eine Schnittansicht der Verstellführung gemäss Fig. 3 in vergrössertem Massstab.

In den Fig. 1 bis 4 ist von einer Verpackungsmaschine ein Teil der Strasse dargestellt, in dem das ausserhalb dieses Teils in Stapelvorrichtungen, die jedem Verpackungsfachmann bekannt sind, zu stangenförmigen Stapeln geschichtete Gut in ein Einschlagblatt eingewickelt wird. Dazu wird ähnlich wie in der eingangs erwähnten CH-A-521 881 ein Blatt von einer Vorratsrolle abgeschnitten und das zu verpackende Gut drückt das Blatt F zwischen Klammern, von denen die Klammer 10 starr und die Klammer 11 um die Haltewelle 6 drehbar gehaltert sind.

Wie aus Fi^{g.} 3 ersichtlich ist, ist die Klammer 10 einstückig ausgebildet und die Klammer 11 ist dreiteilig. Fig. 2 zeigt diese Klammer 11 in Ansicht, die demgemäss aus drei Klammerblättern 110, 111, 112, an drei Haltearmen 113, 114, 115 bestehen und mittels einer Bolzenschraube 116 an der Haltewelle 6 festgeschraubt sind. Diese Haltewelle 6 ist ihrerseits im Klammerrad 4 drehbar gehaltert und an ihr ist ausserhalb des Klammerrades 4 ein Hebel 15 starr befestigt. Dieser Hebel 15 dient zur Bewegung der beweglichen Klammer 11 beim Umlaufen des Klammerrades 4, wenn die erste Station für Aufnahme und die letzte Station fürAbgabe für das jeweilige verpackte Gut erreicht ist.

Diese verschiedenen Stationen wurden zur Vereinfachung der Zeichnung weggelassen, weil sie einerseits mit dieser Erfindung keine einheitliche Beziehung haben und anderseits jedem Verpackungsfachmann ebenfalls bekannt sind.

Das Klammerrad 4 ist gemäss Fig. 1 als sechsstrahliger Stern ausgebildet und in jeder Sternspitze 50 befindet sich ein Klammerträger 7, 8. Von diesen sechs Klammerträgern sind drei Klammerträger 8 runde Stangen und drei Klammerträger 7 sind einseitig zu flachen Stäben 71 geformt.

Auf diesen flachen Partien 71 ist ein Falterring 9 verschiebbar geführt. An diesem Falterring 9 befinden sich an den Stellen zwischen zwei zusammengehörenden Klammern 10, 11 ein äusserer Stirnfalter 13. Diese Stirnfalter 13 sind mittels Distanzstücken 12 im Abstand vom Falterring 9 durch eine Bolzenschraube 120 gehaltert.

Auf der Seite dieses Falterringes 9 des Klammerrades 4 befindet sich ein flanschförmiges, als dreistrahliger Stern ausgebildetes Falterrad 5. Wie aus Fig. 1 und 2 ersichtlich ist, hat das Falterrad 5 einen geringeren Durchmesser als der Teilkreis des Klammerrades 4, auf dem die Achsen der Klammerträger 7, 8 das Klammerrad 4 durchdringen.

Am Falterrad 5 sind die inneren Stirnfalter 14 mittels einer Bolzenschraube 140 starr befestigt. In der Nabe 51 ist eine Verstellwelle 3 starr mit dem Falterrad 5 verbunden. Diese Verstellwelle 3 ist in einer als Hohlwelle ausgebildeten Antriebswelle 2 axialverschiebbar geführt. Das Klammerrad 4 seinerseits ist mit einer Klemmnabe 21 auf der Antriebswelle 2 befestigt.

Zur Verstellung des Abstandes zwischen den beiden Stirnfaltern 13,14 ist gemäss Fig. 3 und 4 an den Klammerträgern 7 eine Verstellführung 19 zwischen zwei Haltewinkeln 18 befestigt. Mittig in dieser Verstellführung befindet sich ein gestellfest gelagertes Zahnrad 17. Die Lager dieses Zahnrades 17 sind durch Lagerdeckel 20 auf der Verstellfühtung 19 verdeckt.

Sowohl am Falterrad 5 als auch am Falterring 9 ist je eine Zahnstange 16, 22 befestigt, die diagonal mit dem Zahnrad 17 kämmen. Wenn daher die Verstellwelle 3 axial verschoben wird, so dreht die Zahnstange 22 das Zahnrad 17 und dieses bewirkt eine Verschiebung der Zahnstange 16 in Gegenrichtung. Dadurch werden alle Stirnfalter 13, 14 miteinander gegen eine Mittelebene zu oder von dieser weg bewegt und damit wird eine einfach aufgebaute und rasch umstellbare Stirnfalteranordnung gebildet.

## Patentansprüche

1. Verpackungsvorrichtung für stangenförmiges Gut, insbesondere Stapel von flächig aneinanderliegenden scheibenförmigen Gegenständen, wie Biskuits, mit an einem rotierbaren radförmigen Halter angeordneten, radial nach aussen offenen Klammeranordnungen (10,11) zur Halterung jeweils eines mit dem Gut zusammen in die Klammeranordnung eingeschobenen Einschlagmaterialblattes und mit zwei seitlich jeder Klammeranordnung vorhandenen, durch Falterträger (5, 9) getragenen Stirnfaltern (13, 14), deren Abstand einstellbar ist zur Bildung einer ersten stirnseitigen Faltung des Einschlagmaterialblattes beim Einschieben desselben in die jeweilige Klammeranordnung, dadurch gekennzeichnet, dass die Drehantriebswelle (2) des genannten Halters als Hohlwelle ausgebildet ist, an der ein den einen Stirnfalter (13) tragender erster Falterträger (9) drehfest und axial verschieblich befestigt ist, dass eine Verstellwelle (3) in der Drehantriebswelle (2) axialverschieblich geführt ist und den zweiten die ändern Stirnfalter (14) tragenden Falterträger (5) trägt, und dass die beiden Falterträger (5, 9) jeweils mit einer Zahnstange (16, 22) starr verbunden sind, die zueinander parallel angeordnet sind, und die auf sich gegenüberliegenden Stellen eines gestellfest drehbar gelagerten Zahnrades (17) kämmen.

2. Vorrichtung nach Patentanspruch 1, dadurch gekennzeichnet, dass der eine Falterträger (5) flanschartig als Falterrad und der andere Falterträger (9) ringförmig als Falterring ausgebildet sind.

3. Vorrichtung nach Patentanspruch 2, dadurch gekennzeichnet, dass der die Klammeranordnung tragende Halter als Klammerrad (4) ausgebildet ist, auf dessen Umfang verteilt angeordnete Klammerträger (7) mit Gleitführungen (71) für den Falterring (9) ausgebildet sind.

## Claims

1. A packaging device for bar-shaped articles, especially piles of adjacent, flat, disk-shaped objects, such as biscuits, comprising clamping arrangements (10, 11) arranged on a rotatable, wheel-shaped support and open radially outwardly for holding a wrapping material sheet pushed into the clamping arrangement together with the articles, and comprising two end folders (13, 14) positioned to the side of each clamping arrangement and carried byfolder carriers (5, 9), the distance between said end folders (13, 14) being adjustable to form a first, end fold of the wrapping material sheet when the latter is pushed into the respective clamping arrangement, characterized in that the rotary drive shaft (2) of the above-mentioned support is constructed as a hollow shaft, to which a first folder carrier (9) carrying the one end folder (13) is fastened rotatably and axially displaceably, in that an adjusting shaft (3) is guided in the rotary drive shaft (2) axially displaceably and carries the second folder carrier (5) carrying the other end folder (14), and in that the two folder carriers (5, 9) are each connected rigidly with a gear rack (6, 22), these being arranged parallel to each other and meshing at opposite points with a fixed but rotatably supported gear (17).

2. A device according to claim 1, characterized in that the one folder carrier (5) is constructed as a folding wheel in the manner of a flange and the other folder carrier (9) is constructed annularly as a folding ring.

3. A device according to claim 2, characterized in that the support carrying the clamping arrangement is constructed as a clamping wheel (4), distributed around the circumference of which are clamping carriers (7) with slide guides (71) for the folding ring (9).

## Revendications

1. Dispositiff d'emballage pour des articles en forme de barres, en particulier pour des piles d'objets en forme de plaques, tels que des biscuits, posés à plat les uns sur les autres, comportant des dispositifs à pinces ( 10, 111 ouverts vers l'extérieur en direction radiale, montés sur un support rotatif en forme de roue, pour maintenir respectivement une feuille de matériau d'emballage insérée en même temps que l'article à emballer dans le dispositif à pinces, ainsi que deux plieurs d'extrémité (13,14) qui sont prévus latéralement par rapport à chaque dispositif à pinces, sont montés sur des porte-plieurs (5, 9) et dont la distance mutuelle est réglable, pour la formation d'un premier pliage de la feuille de matériau d'emballage sur les côtés d'extrémité au moment où cette feuille est insérée dans le dispositif à pinces respectif, caractérisé en ce que l'arbre de commande en rotation (2) dudit support est réalisé sous forme d'arbre creux, auquel un premier porte-plieurs (9), qui porte les uns des plieurs d'extrémité (13), est fixé de façon mobile axialement et sans possibilité de rotation, en ce qu'un arbre de réglage (3) est guidé dans l'arbre de commande en rotation (2) de manière à pouvoir se déplacer axialement et porte le second porte-plieurs (5) qui porte les autres plieurs d'extrémité (14), et en ce que les deux porte-plieurs (5, 9) sont fixés rigidement à des crémaillères respectives (16, 22) qui sont disposées parallèlement l'une à l'autre et qui engrènent en des points mutuellement opposés d'une roue dentée (17) montée à rotation en un point fixe du bâti.

2. Dispositif selon la revendication 1, caractérisé en ce que l'un des porte-plieurs (5) est réalisée en forme de flasque sous forme de roue plieuse, et en ce que l'autre porte-plieurs (9) est réalisé avec une forme annulaire sous forme d'anneau plieur.

3. Dispositif selon la revendication 2, caractérisé en ce que le support qui porte le dispositif à pinces est réalisé sous forme de roue à pinces (4), sur la circonférence de laquelle sont répartis des porte-pinces (7) réalisés avec des guides à glissement (71) pour l'anneau plieur (9).
